# EUROPÄISCHE PATENTANMELDUNG

(11) **EP 2 832 921 A1**
(43) Veröffentlichungstag der Anmeldung: **04.02.2015**
(21) Anmeldenummer: 14177504.9
(22) Anmeldetag: 17.07.2014
(51) Int. Cl.: D06F 58/28, D06F 58/08

(54) **Wäschetrockner mit einem Einmotorenantrieb für die Wäschetrommel und das Prozessluftgebläse**

(30) Priorität: 29.07.2013 DE 102013108061
(71) Anmelder: Miele & Cie. KG, 33332 Gütersloh (DE)
(72) Erfinder: Zinkann, Peter, 33332 Gütersloh (DE)

(57) **Zusammenfassung**

Die Erfindung betrifft ein Verfahren zum Betreiben eines Wäschetrockners mit einer Wäschetrommel zur Aufnahme der zu trocknenden Wäsche, mit einer Heizvorrichtung (2) zum Aufheizen des Prozessluftstromes und einer Kondensationseinrichtung (5) zum Entfeuchten des Prozessluftstromes, mit einer Programmsteuereinrichtung (10) zur Steuerung der Trocknungsprogramme und der Prozessabläufe, mit einem Antriebsmotor (7), dessen Betriebsweise sowie die Reversierrhythmen von einer mit der Programmsteuereinrichtung (10) in Verbindung stehenden Steuereinrichtung (9) gesteuert wird, wobei der Antriebsmotor (7) gleichzeitig die Wäschetrommel (3) und das Prozessluftgebläse (1) für die Erzeugung des Prozessluftstromes antreibt, und wobei das Prozessluftgebläse aufgrund der Gestaltung seines Gebläserades in der einen Drehrichtung mit einer hohen Luftmengenleistung und in der anderen Drehrichtung mit einer geringeren Luftmengenleistung betrieben werden kann, wobei mit dem Wäschetrockner erste Programme durchführbar sind, bei denen der Antriebsmotor (7) mit einem Reversierrhythmus betrieben wird, bei denen das Verhältnis der Drehrichtungsdauer mit der hohen Luftförderleistung gegenüber der Drehrichtungsdauer mit der niedrigen Luftförderleistung mehr als 2:1 beträgt.

Mit dem erfindungsgemäßen Verfahren sind bei einem Wäschetrockner Programme durchführbar, bei denen der Antriebsmotor (7) bis zum Erreichen einer für das Trocknen günstigen Temperatur mit einem Reversierrhythmus näher 1:1 betrieben wird, so dass diese Temperatur schneller erreichbar ist und gleichzeitig die vom vorhergehenden Schleudergang, der den Waschprozess beendet hat, zusammengepresste Wäsche aufgelockert wird..

## Beschreibung

Die Erfindung betrifft ein Verfahren zum Betreiben eines Wäschetrockners gemäß Oberbegriff des Anspruchs 1.

In EP 0 328 250 wird bereits ein Wäschetrockner mit den im Oberbegriff des Anspruchs 1 aufgeführten Merkmalen offenbart. In dieser Vorveröffentlichung wird allgemein vorgeschlagen, das Prozessluftgebläse mit den gekrümmten Gebläseschaufeln in der Drehrichtung mit der hohen Luftförderleistung länger einzuschalten als in der entgegen gesetzten Drehrichtung, die eine geringere Luftförderleistung ermöglicht. Dabei wird es als zweckmäßig und besonders vorteilhaft erachtet, den Reversierrhythmus, d.h. das Verhältnis der Drehrichtungsperioden mindestens größer als 2:1 oder sogar bis größer als 8:1 zu gestalten.

Weiterhin ist es aus DE 40 32 079 A1 bekannt, während eines zusammenhängend ablaufenden Trocknungsprogramms innerhalb der unterschiedlichen Trocknungsphasen den Reversierrhythmus zu variieren. Zu Beginn, im mittleren Bereich und zum Ende des Programms soll der Reversierrhythmus unterschiedlich eingestellt werden. Dabei wird der Antriebsmotor zu Beginn und während der mittleren Trocknungsphase mit einem Reversierzyklus betrieben, bei dem das Zeitverhältnis des Drehrichtungsbetriebs mit der hohen Luftleistung zur niedrigen Luftleistung 14:1 beträgt. Am Ende des Trocknungsvorgangs soll dann der Reversierzyklus auf 5:1 oder vorzugsweise sogar auf 1:1 eingestellt werden, wobei hier aber gleichzeitig die Heizvorrichtung abgeschaltet werden soll.

Dadurch wird über die gesamte Programmdauer das Prozessluftgebläse mit einer hohen Luftförderleistung betrieben und es können Programme mit einer relativ kurzen Zeitdauer realisiert werden. Jedoch kann damit die gesamte Energiebilanz nicht für alle Trocknungsprogramme optimiert werden, da bei maximaler Luftförderung auch der Energieverbrauch des Gebläses steigt und dies die gesamte Energiebilanz nicht unerheblich beeinflusst.

Der Nachteil bei diesem Lösungsvorschlag besteht darin, dass für die Realisierung einer derartigen Ausgestaltungsform ein hoher Steueraufwand betrieben werden muss, um in jedem einzelnen Programm die Reversierrhythmen entsprechend anpassen zu können. Weiterhin werden durch das häufige Schalten einer Heizvorrichtung mit der naturgemäß hohen Stromleistung spezielle und teure elektrische Bauelemente benötigt.

Bei Wärmepumpentrocknern, bei denen der Prozessluftstrom zur Erwärmung über den Verflüssiger der Wärmepumpe und zur Abkühlung über einen den Verdampfer der Wärmepumpe enthaltenden Wärmetauscher geleitet wird, ist es mittlerweile üblich drehzahlsteuer- oder -regelbare Kompressoren zu verwenden. Dadurch können sowohl schnelle Programme mit hoher Kompressordrehzahl als auch langsame, sogenannte Eco-Programme durchgeführt werden. Bei den schnellen Programmen ist ein hoher Luftdurchsatz notwendig, um die vom Kompressor erzeugte hohe Heizleistung abzuführen. In diesen Programmen können die aus dem Stand der Technik bekannten, bezüglich eines hohen Luftdurchsatzes optimierten Reversierzyklen verwendet werden. Dies ist allerdings bei den Programmen mit niedriger Kompressordrehzahl nicht günstig.

Der Erfindung stellt sich somit das Problem, ein Verfahren für einen Wäschetrockner bereitzustellen, bei dem durch einfache Steuerungsmaßnahmen für unterschiedliche Trocknungsprogramme die jeweilige Luftförderleistung nach Bedarf variiert werden kann.

Erfindungsgemäß wird dieses Problem durch ein Verfahren zum Betreiben eines Wäschetrockners mit den Merkmalen des Patentanspruchs 1 gelöst. Vorteilhafte Ausgestaltungen und Weiterbildungen der Erfindung ergeben sich aus den jeweils nachfolgenden Unteransprüchen.

Die Erfindung basiert auf dem Gedanken, einen anderen Weg zu gehen, als es der Stand der Technik empfiehlt. Anstelle den Reversierrhythmus möglichst so zu gestalten, dass das Prozessluftgebläse in der Drehrichtung mit der hohen Luftförderleistung sehr viel länger betrieben wird als gegenüber der Drehrichtung mit der niedrigen Luftmengenleistung, wird mit der Erfindung für Eco-Programme die entgegengesetzte Vorgehensweise vorgeschlagen. Für bestimmte Programme soll im wesentlichen der Reversierrhythmus symmetrischer gestaltet werden. Dabei hat sich gezeigt, dass bei entsprechender Auslegung und Auswahl der Heizvorrichtung sowie des Prozessluftgebläses ein durchgehendes Betreiben gewisser Trocknungsprogramme mit einem niedrigem Verhältnis der Reversierrhythmen dazu beitragen kann, den gesamten Energieverbrauch im ablaufenden Programm zu reduzieren.

Die mit der Erfindung erreichbaren Vorteile bestehen insbesondere darin, dass durch relativ geringe Änderungsmaßnahmen im vorhandenen Steuerungssystem, Trocknungsprogramme realisierbar sind, bei denen durch das Prozessluftgebläse für den Trocknungsbetrieb unterschiedliche Luftförderleistungen eingestellt werden können. In der Regel ist hierzu nur eine relativ einfache Änderung der Software notwendig, ohne dass der Aufwand für die vorhandene Hardware erhöht werden muss.

In einer bevorzugten Ausführung kann vorgesehen werden, die üblichen Reversierpausen zwischen der Drehrichtungsumkehr ganz zu vermeiden und den Antriebsmotor nach dem Stillstand direkt in die Gegenrichtung anzusteuern.

Eine weitere zweckmäßige Ausgestaltung sieht vor, zu Beginn eines einzelnen Trocknungsprogramms einen symmetrischen Reversierrhythmus mit gleichen, relativ kurzen Betriebszeiten einzurichten, z. B. 10 sec Rechts- und 10 sec Linkslauf. Hierdurch erfolgt eine stärkere Auflockerung der Wäsche und es werden Knäuel aufgelöst, die sich oft beim Entnehmen der Wäsche aus einer Waschmaschine gebildet haben.

Durch die erfindungsgemäße Ausbildung können sich Vorteile, insbesondere bei Programmen mit einem relativ niedrigem Restfeuchtegehalt der Wäsche, bei geringen Beladungsmengen oder beim Trocknen spezieller Textilien, ergeben.

Insgesamt ist es damit mit einfachen Mitteln möglich, die Energiebilanz einiger Trocknungsprogramme zu verbessern, ohne dass hierzu die Heizvorrichtung während eines laufenden Programms ausgeschaltet werden muss.

Ein Ausführungsbeispiel der Erfindung ist in der Zeichnung rein schematisch dargestellt und wird nachfolgend näher beschrieben. Es zeigt
- Figur 1: eine schematisierte Prinzipskizze von einer Steuerungsanordnung eines Wäschetrockners mit einer Kondensationseinrichtung.

In der Figur 1 sind die zur Erläuterung der Erfindung wesentlichen Bauelemente und Steuerungsvorrichtungen eines Wäschetrockners sinnbildlich dargestellt. Das Prozessluftgebläse 1 erzeugt den Prozessluftstrom für das Trocknen der Wäsche. Der Prozessluftstrom wird dabei während des Trocknungsvorgangs im Kreislauf über die Heizvorrichtung 2 in die Wäschetrommel 3 befördert, passiert das symbolisch dargestellte Flusensieb 4 und wird zwecks Entfeuchtung in die Kondensationseinrichtung 5 geleitet.

Die Wäschetrommel 3 wird von dem Antriebsmotor 7 über den Zwischentrieb 8 angetrieben. Der Antriebsmotor 7 treibt in diesem Ausführungsbeispiel gleichzeitig als Einmotorenantrieb das Prozessluftgebläse 1 und das Kühlluftgebläse 6 der Kondensationseinrichtung 5 an.

Mit der zentralen Programmsteuereinrichtung 10 wird der Programm- und Prozessablauf des Trockners sowie in Verbindung mit der Steuereinrichtung 9 die Betriebsweise des Antriebsmotors 7 und damit auch die Betriebsweise des Prozessluftgebläses 1 gesteuert.

Mit der gezeigten Prinzipanordnung können folgende erfindungsgemäße Funktion realisiert werden:
In der Programmsteuereinrichtung 10, die in der Regel einen Mikrocomputer aufweist, sind diverse Trocknungsprogramme für unterschiedliche Wäschearten, Wäschemengen und Restfeuchtegehalte in der Wäsche hinterlegt. In Verbindung mit der Steuereinrichtung 9 kann der jeweils vorbestimmte Reversierrhythmus für die Ansteuerung des Antriebsmotors 7 eingestellt werden. Erfindungsgemäß ist dabei vorgesehen, dass mit dem Wäschetrockner erste Programme durchführbar sind, bei denen der Antriebsmotor (7) mit einem Reversierrhythmus betrieben wird, bei denen das Verhältnis der Drehrichtungsdauer mit der hohen Luftförderleistung gegenüber der Drehrichtungsdauer mit der niedrigen Luftförderleistung mehr als 2:1 beträgt. Außerdem sollen zweite Programme durchgeführt werden können, bei denen der Antriebsmotor 7 mit einem Reversierrhythmus betrieben wird, bei denen das Verhältnis der Drehrichtungsdauer mit der hohen Luftförderleistung gegenüber der Drehrichtungsdauer mit der niedrigen Luftförderleistung 2:1 oder weniger als 2:1 beträgt. Das Verhältnis der Drehrichtung mit der hohen Luftförderleistung gegenüber der Drehrichtung mit der niedrigen Luftförderleistung ist kann dabei in einem Bereich zwischen 2:1 bis 1:1 einstellbar sein. Auf diese Weise wird allein durch Variieren der Reversierzyklen eine Einstellung der Prozessluftmenge möglich, ohne dass ein drehzahlveränderbares Prozessluftgebläse notwendig wäre.

Eine zweckmäßige Ausgestaltung sieht vor, dass eine Umschaltung der Drehrichtungen ohne Reversierpausen erfolgt. Dies kann beispielsweise durch einen Stillstandssensor veranlasst werden, der den Antriebsmotor 7 dann direkt in die Gegenrichtung ansteuert.

Weiterhin können Trocknungsprogramme eingerichtet sein, die zu Beginn eines Trocknungsprogramms einen symmetrischen Reversierrhythmus vorsehen, bei dem die Betriebszeiten in jeder Drehrichtung in einem Bereich bei etwa 10 Sekunden liegen. Wenn die Betriebstemperatur der Prozessluft erreicht wird und die Wäsche aufgelockert ist, kann dann die Umschaltung auf längere Zeiten in einer Vorzugs-Drehrichtung erfolgen.

### Bezugszeichenliste:

- 1.: Prozessluftgebläse
- 2.: Heizvorrichtung
- 3.: Wäschetrommel
- 4.: Flusensieb
- 5.: Kondensationseinrichtung
- 6.: Kühlluftgebläse
- 7.: Antriebsmotor
- 8.: Zwischentrieb
- 9.: Steuereinrichtung für den Antriebsmotor
- 10.: Programmsteuereinrichtung

## Patentansprüche

1. Verfahren zum Betreiben eines Wäschetrockners mit einer Wäschetrommel zur Aufnahme der zu trocknenden Wäsche, mit einer Heizvorrichtung zum Aufheizen des Prozessluftstromes und einer Kondensationseinrichtung zum Entfeuchten des Prozessluftstromes, mit einer Programmsteuereinrichtung zur Steuerung der Trocknungsprogramme und der Prozessabläufe, mit einem Antriebsmotor, dessen Betriebsweise sowie die Reversierrhythmen von einer mit der Programmsteuereinrichtung in Verbindung stehenden Steuereinrichtung gesteuert wird, wobei der Antriebsmotor gleichzeitig die Wäschetrommel und das Prozessluftgebläse für die Erzeugung des Prozessluftstromes antreibt, und wobei das Prozessluftgebläse aufgrund der Gestaltung seines Gebläserades in der einen Drehrichtung mit einer hohen Luftförderleistung und in der anderen Drehrichtung mit einer geringeren Luftförderleistung betrieben werden kann, wobei mit dem Wäschetrockner erste Programme durchführbar sind, bei denen bei denen der Antriebsmotor (7) mit einem Reversierrhythmus betrieben wird, bei denen das Verhältnis der Drehrichtungsdauer mit der hohen Luftförderleistung gegenüber der Drehrichtungsdauer mit der niedrigen Luftförderleistung mehr als 2:1 beträgt,
**dadurch gekennzeichnet,**
**dass** mit dem Wäschetrockner zweite Programme durchführbar sind, bei denen der Antriebsmotor (7) mit einem Reversierrhythmus betrieben wird, bei denen das Verhältnis der Drehrichtungsdauer mit der hohen Luftförderleistung gegenüber der Drehrichtungsdauer mit der niedrigen Luftförderleistung 2:1 oder weniger als 2:1 beträgt.

2. Verfahren zum Betreiben eines Wäschetrockners nach Anspruch 1,
**dadurch gekennzeichnet,**
**dass** das Verhältnis der Drehrichtungsdauer mit der hohen Luftförderleistung gegenüber der Drehrichtungsdauer mit der niedrigen Luftförderleistung in einem Bereich zwischen 2:1 bis 1:1 einstellbar ist.

3. Verfahren zum Betreiben eines Wäschetrockners nach Anspruch 1 oder 2,
**dadurch gekennzeichnet,**
**dass** eine Umschaltung der Drehrichtungen ohne Reversierpausen erfolgt.

4. Verfahren zum Betreiben eines Wäschetrockners nach Anspruch 1 bis 3,
**dadurch gekennzeichnet,**
**dass** bei den ersten Programmen zu Beginn ein symmetrischer Reversierrhythmus einstellbar ist, bei dem die Betriebszeiten in jeder Drehrichtung etwa 10 sec betragen.

5. Verfahren zum Betreiben eines Wäschetrockners nach Anspruch 1 bis 4,
**dadurch gekennzeichnet,**
**dass** zur Aufheizung und Abkühlung des Prozessluftstroms eine Wärmepumpe verwendet wird.

6. Verfahren zum Betreiben eines Wäschetrockners nach Anspruch 5,
**dadurch gekennzeichnet,**
**dass** in den ersten Programmen der Kompressor der Wärmepumpe mit einer hohen Drehzahl betrieben wird und dass in den zweiten Programmen der Kompressor der Wärmepumpe mit einer niedrigen Drehzahl betrieben wird.
